# FASCICULE DE BREVET EUROPEEN

(11) **EP 0 317 441 B1**
(45) Date de publication et mention de la délivrance du brevet: **25.08.1993**
(21) Numéro de dépôt: 88402903.4
(22) Date de dépôt: 18.11.1988
(51) Int. Cl.: G07F 9/02

(54) **Dispositif de porte à afficheur**
Tür mit Anzeigevorrichtung
Display door device

(30) Priorité: 19.11.1987 FR 8715994
(43) Date de publication de la demande: 24.05.1989
(73) Titulaire: SCHLUMBERGER INDUSTRIES, F-92120 Montrouge (FR)
(72) Inventeur: Beauquey, Joel, F-70150 Marnay (FR)
(74) Mandataire: Hasenrader, Hubert

(56) Documents cités:
- EP-A- 0 166 539
- WO-A-83/04447
- DE-U- 8 620 373
- GB-A- 2 180 527
- US-A- 3 736 809
- US-A- 4 598 379

## Description

La présente invention a pour objet un dispositif de porte à afficheur, notamment pour des machines actionnées par l'introduction de pièces de monnaie.

Il existe un grand nombre de machines notamment de machines actionnées par l'introduction de pièces de monnaie, de jetons ou d'organes similaires qui comportent un boitier fermé par une porte frontale. Cette porte comporte un certain nombre d'éléments notamment des éléments indispensables pour l'introduction des pièces de monnaie et pour la fourniture en retour d'un ticket etc.. et également un dispositif d'affichage par exemple à cristaux liquides ou à filaments. En utilisation normale le système d'affichage sert à fournir à l'utilisateur un certain nombre d'informations notamment sur les actions qu'il doit accomplir pour obtenir la prestation de service ou sur le montant qu'il y a encore lieu pour lui d'introduire dans la machine afin d'obtenir la prestation souhaitée.

A l'intérieur du boitier de la machine on trouve un certain nombre de composants notamment ceux qui servent à la fourniture de la prestation à la suite de l'introduction de pièces de monnaie ou similaire et également un certain nombre de circuits électroniques pour gérer l'ensemble de la machine. Ces circuits électroniques qui commandent le fonctionnement de la machine, par exemple la délivrance d'un ticket en réponse à l'introduction de pièces de monnaie pour un montant prédéterminé, font intervenir divers paramètres. Par exemple, dans le cas d'une machine de stationnement, le prix de l'unité de stationnement ou, dans une machine délivrant plusieurs produits, le prix du produit sélectionné par l'usager. Il est évidemment nécessaire que lors des opérations de maintenance les préposés puissent modifier ces paramètres afin de les adapter aux nouvelles conditions d'utilisation de la machine. En revanche il est évidemment indispensable que les moyens de modification de paramètres ne soient pas accessibles aux utilisateurs.

Afin de mieux faire comprendre le problème que vise à résoudre la présente invention on se référera aux figures 1 et 2 annexées qui montrent respectivement sous une forme simplifiée la face avant d'un distributeur de tickets pour stationnement payant et une coupe horizontale de la face avant selon la ligne II.II de la figure 1. Sur la figure 1 on voit essentiellement une porte 10 montée dans la face avant du boitier 12 de la machine par des charnières 14 et 16. La porte 10 comporte essentiellement un système d'affichage 18 par exemple du type à cristaux liquides ou du type à filaments, une fente 20 d'introduction de pièces de monnaie, une fente 22 de sortie d'un ticket imprimé, une goulotte 24 de retour de pièces et un certain nombre de boutons poussoir tels que 26 qui permettent à l'utilisateur de sélectionner certaines fonctions de la machine.

En se référant maintenant à la figure 2 on voit que la porte 10 qui assure la protection mécanique du boitier comporte une fenêtre 30 derrière laquelle est monté l'afficheur proprement dit 18. Sur la face intérieure de la porte 10 on trouve également des circuits électroniques 32 et un clavier de commande 34. Le clavier de commande 34 sert essentiellement, lors des opérations de maintenance ou de mise en service, à programmer les circuits 32 pour que la machine fournisse des prestations données, à tester le fonctionnement de la machine ou encore à obtenir un certain nombre d'informations statistiques sur l'utilisation de la machine.

Les résultats des tests ou de l'introduction de paramètres ou de réglages de la machine ne peuvent être contrôlés que par l'observation d'informations apparaissant sur l'afficheur 18. On comprend qu'avec la disposition connue montrée sur les figures 1 et 2 le contrôle de ce réglage sera difficile puisque les informations affichées ne peuvent être vues que depuis l'avant de la porte alors que les éléments de commande des réglages, c'est-à-dire le clavier 34, se trouvent sur sa face extérieure. Il faut rappeler que le système d'affichage 18 doit nécessairement être visible de l'extérieur puisqu'il sert en fonctionnement normal à fournir aux usagers des informations et que le clavier de commande 34 doit nécessairement être sur la face interne de la porte pour éviter que des usagers mal intentionnés ne modifient les paramètres de fonctionnement de la machine.

Le document WO-A-83/04447 décrit une machine distributrice munie d'une porte externe munie d'un afficheur et d'un clavier de commande. Un commutateur interne permet d'émuler le clavier externe en un clavier de maintenance. Cependant, les circuits sur lesquels il faut agir sont à l'intérieur de la machine alors que l'afficheur est sur la porte, ce qui rend la maintenance délicate.

Pour remédier à ces inconvénients un objet de l'invention est de fournir un système de porte à afficheur notamment pour machines actionnées à introduction de pièces de monnaie qui permettent des opérations de maintenance de test ou de réglage dans des conditions améliorées par rapport à celles qui ont été décrites précédemment.

Pour atteindre ce but, le dispositif de porte à afficheur qui comprend un boîtier, une porte externe présentant une résistance mécanique et munie d'une fenêtre transparente, un dispositif d'affichage, des organes d'entrée de commandes et un circuit électronique apte à recevoir lesdites commandes et à commander ledit dispositif d'affichage pour faire apparaître des informations en réponse à l'entrée desdites commandes, qui présente un premier état d'utilisation normale dans lequel ladite porte externe est fermée et un deuxième état de maintenance dans lequel ladite porte externe est ouverte pour donner accès auxdits organes d'entrée de commande, se caractérise en ce qu'il comprend en outre une contre-porte séparée de ladite porte externe montée à pivotement par rapport audit boîtier en regard de la face interne de celle-ci, ledit dispositif d'affichage étant disposé sur la face externe de la contre-porte pour apparaître derrière ladite fenêtre lorsque la contre-porte est appliquée contre ladite porte, lesdits organes d'entrée de commande étant disposés sur la face externe de la contre-porte.

On comprend que, grâce à l'invention, l'afficheur est visible de l'extérieur pour l'usager mais que l'afficheur et les organes d'entrée de commandes c'est-à-dire par exemple le clavier servant à la mise en oeuvre des réglages ou des tests se trouvent sur une même face de la contre-porte. Pour procéder aux opérations de maintenance et de réglage, il suffit d'ouvrir la porte proprement dite et de laisser en place la contre-porte.

D'autres caractéristiques et avantages de l'invention apparaîtront plus clairement à la lecture de la description qui suit de plusieurs modes de réalisation de l'invention donnés à titre d'exemples non limitatifs. La description se réfère aux dessins annexés sur lesquels :
Les figures 1 et 2 déjà décrites montrent respectivement la face avant d'un boîtier d'une machine commandée par l'introduction de pièces et une coupe horizontale de la porte d'une telle machine ;
Les figures 3 et 4 montrent un mode de réalisation du dispositif de porte selon l'invention respectivement en position de maintenance et en position d'utilisation ;
Les figures 5 et 6 montrent un dispositif de porte selon l'invention respectivement en position de maintenance et en position d'utilisation dans le cas où la porte comporte un clavier accessible depuis l'extérieur ;
La figure 7 montre le schéma d'organisation d'une machine distributrice de tickets ; et La figure 8 montre un système de porte conforme à l'invention adapté au cas de la machine distributrice de tickets représentée sur la figure 7.

En se référant maintenant aux figures 3 et 4 on va décrire un premier mode de réalisation du dispositif de porte selon l'invention.

Le dispositif de porte est constitué par une porte proprement dite 40 et par une contre-porte 42, la contre porte étant disposée en regard de la face interne 40a de la porte 40. Sur son bord 40b la porte 40 est munie d'éléments de montage tels que 44 sur le boitier de la machine dont fait partie la porte. La contre porte 42 est montée sur la porte 40 par des systèmes de pivotement tels que 46. Ainsi la contre-porte 42 peut pivoter autour d'un axe Y Y′' par rapport à la porte 40, l'axe YY' étant parallèle à l'axe XX' de pivotement de la porte 40, par rapport au boitier.

La porte 40 comprend une paroi 48 constituée par exemple par une tôle d'épaisseur suffisante dont le bord 48a est replié. C'est la paroi 48 de la porte 40 qui assure la résistance mécanique du dispositif de porte, et protége donc la machine contre des actes de vandalisme.

La contre-porte 42 comprend un élément support 50 sur lequel est fixée une "carte électronque" 52. La "carte électronique" 52 comporte un support isolant 54. Sur la face interne du support isolant 54 sont fixés des circuits électroniques convenablement interconnectés ; cet ensemble étant globalement référencé 56. Sur la face externe du support isolant 54 on trouve un dispositif d'affichage 60, par exemple à cristaux liquides, un circuit mémoire 62, un commutateur de commande 64 et des touches à micro-contact 66. Les touches 66 sont disposées selon des lignes et des colonnes et constituent un clavier. Le circuit électronique 56 et les composants électriques ou électroniques 60 à 66 sont par exemple interconnectés par des pistes conductrices réalisées sur le support isolant 54. Les circuits 56 et la mémoire 62 sont agencés et programmés pour contrôler le fonctionnement d'un certain nombre d'organes disposés dans la machine sur laquelle est monté le dispositif de porte, ainsi que celui du dispositif d'affichage 60. Les fonctionnalités particulières des circuits dépendent évidemment du type de machine dont fait partie le dispositif de porte. On peut cependant indiquer que le commutateur 64 permet de mettre l'ensemble des circuits dans un état de fonctionnement normal ou dans un état de test ou de commande. Les micro-contacts 66 ou touches permettent, lorsque le commutateur 64 est placé dans la position de test ou de commande, de modifier des paramètres de fonctionnement des circuits, de tester la valeur des ces paramètres et de faire apparaître ces valeurs sur le dispositif d'affichage 60, ou encore de faire fonctionner temporairement la machine dans un mode particulier.

Si l'on revient à la porte 40, on voit que la paroi 48 est percée d'une première ouverture 70 fermée par une vitre 72, et d'une pluralité d'orifices 74 de dimensions réduites. Comme le montre mieux la figure 4, lorsque la contre porte 42 est en appui sur la porte 40, le dispositif d'affichage 60 est en regard de la vitre 72, et chaque orifice 74 est disposé en regard d'une touche 66. Des caches externes 76 et 78 montés sur la face externe de la paroi 48 permettent de masquer les orifices et de donner à la porte 40 l'aspect esthétique souhaité.

Lorsque le dispositif de porte est fermé (figure 4), la contre porte 42 est appliquée contre la porte 40. Le commutateur 64 et les touches 66 sont masqués par la paroi 48 et le dispositif d'affichage 60 est visible depuis l'extérieur à travers la fenêtre 72. Pour l'usager la machine se présente exactement comme les machines de l'art antérieur représentées sur la figure 1.

Lorsqu'un préposé veut tester la machine ou en modifier les réglages, il deverrouille le dispositif de porte, il ouvre la porte 40 et laisse la contre porte 42 dans la position qu'elle occupait lorsque le dispositif de porte était fermé. Ainsi le proposé a directement accès au commutateur 64 et au touches 66. Il peut ainsi effectuer les tests ou réglages souhaités tout en lisant aisément sur le dispositif d'affichage 60 les effets des réglages ou les résultats des tests. Lorsque ces opérations ont été effectuées le préposé ramène le commutateur 64 dans la position qui correspond au fonctionnement normal, puis il referme la porte 40 et la verrouille, ce qui verrouille également la contre-porte 42.

Les figures 5 et 6 montrent une variante de réalisation du dispositif de porte lorsque celui-ci doit comporter un clavier accessible aux usagers pour commander le fonctionnement de la machine. La seule modification par rapport au mode de réalisation représenté sur les figures 3 et 4 consiste dans l'adjonction d'un clavier externe. Plus précisément des prolongements de touche tels que 80 sont montés dans les orifices 74 de la paroi 48 de la partie 40. Les prolongements de touches comportent chacun une tête 82 et une tige 84 montée à coulissement dans l'orifice 74 correspondant avec un système de rappel élastique 86. L'extrémité 88 de chaque prolongement 80 peut actionner la touche correspondante 66 lorsque l'usager appuie sur la tête 82 du prolongement correspondant. Bien entendu, dans ce cas, le cache 78 des figures 3 et 4 est remplacé par un cache 90 qui entoure le clavier constitué par les têtes 82 des prolongements 80.

On voit donc que, grâce à l'invention il est possible de réaliser une structure unique de dispositif de porte pour les deux modes de réalisation, la différence ne provenant que de l'adjonction ou non des prolongements de touches. En outre, le commutateur 64 est inaccessible aux usagers ceux-ci ne peuvent modifier frauduleusement le fonctionnement de la machine. Selon ce mode de réalisation, lorsqu'il veut procéder à un réglage ou à un test, le préposé ouvre la porte 40, met le commutateur 64 dans la position "réglage ou test" et procéde aux opérations requises à l'aide des touches 66 comme cela a déjà été expliqué. Après son intervention, il replace le commutateur 64 dans la position "fonctionnement normal", referme la porte 40 et la verrouille. La machine peut à nouveau être utilisée par les usagers.

En se référant maintenant aux figures 7 et 8 on va décrire un exemple d'application du dispositif de porte à une machine de distribution de tickets.

Sur la figure 7 on a représenté les différentes parties fonctionnelles d'une machine de stationnement commandée par l'introduction de pièces de monnaie. Le circuit de pièces comprend une fente 100 d'introduction des pièces ménagée dans la porte du dispositif de porte, un sélecteur de pièces 102 solidaire de la contre porte, un dispositif de pré-encaissement 104, commandé par un bouton de validation 106 un réceptacle de stockage de pièces acceptées 108 et une goulotte de retour de pièces 110 ménagée dans la porte. Ce circuit de pièces est parfaitement classique pour de telles machines et il n'est donc pas besoin de le décrire plus en détails. Elle comporte également un afficheur 60 monté dans la contre porte. La machine comporte également un circuit d'émission de tickets comportant un rouleau 112 de bande de papier pour l'impression des tickets, un moteur 114 d'entrainement de la bande de papier, une tête d'impression 116, par exemple, du type thermique, pour porter sur chaque ticket des mentions spécifiques, une cisaille 118 pour séparer le ticket imprimé du reste de la bande, et une sortie du ticket 120 ménagée dans la porte.

L'ensemble des fonctions décrites précédemment sont commandées et gérées par un circuit électronique 56 associé à une mémoire RAM de travail monté dans la contre porte, et une mémoire PROM, 62 de programmation et de stockage d'informations, la mémoire 62 étant également montée sur la contre porte 42. La machine comprend enfin un clavier constitué par les touches 66 et les prolongements de touche 80 dont le montage dans la porte et dans la contre porte a déjà été expliqué, et le commutateur 64 qui est monté sur la contre porte.

Sur la figure 8 on a fait également apparaître certains détails mécaniques liés au fait que le dispositif de porte comporte une porte 40 et une contre porte 42. Le bouton 106 de retour de pièce est monté dans la porte 40. Il commande une tringlerie 122 qui est montée sur la face interne de la paroi 48. Cette tringlerie 122 coopère lorsque la porte 40 est fermée, avec l'extrémité 124 d'un levier 126 monté pivotant dans la contre porte 42. L'autre extrémité 28 du levier 126 agit sur une came du sélecteur 102 et indirectement sur le dispositif de pré-encaissement 104 pour provoquer le retour des pièces lorsque le bouton 106 est actionné.

## Revendications

1. Dispositif de porte à afficheur, notamment pour une machine actionnée par l'introduction de pièces de monnaie, comprenant un boîtier (12), une porte externe (40) présentant une résistance mécanique et munie d'une fenêtre transparente (70, 72), un dispositif d'affichage (60), des organes d'entrée de commandes (66) et un circuit électronique (56, 62) apte à recevoir lesdites commandes et à commander ledit dispositif d'affichage pour faire apparaître des informations en réponse à l'entrée desdites commandes, présentant un premier état d'utilisation normale dans lequel ladite porte externe est fermée et un deuxième état de maintenance dans lequel ladite porte externe est ouverte pour donner accès auxdits organes d'entrée de commandes, caractérisé en ce qu'il comprend en outre une contre-porte (42) séparée de ladite porte externe montée à pivotement par rapport audit boîtier en regard de la face interne de celle-ci, ledit dispositif d'affichage étant disposé sur la face externe de la contre-porte pour apparaître derrière ladite fenêtre lorsque la contre-porte est appliquée contre ladite porte, lesdits organes d'entrée de commandes étant disposés sur la face externe de la contre-porte.

2. Dispositif de porte selon la revendication 1, caractérisé en ce que lesdits organes d'entrée de commandes comprennent une pluralité de touches (66) formant un clavier.

3. Dispositif de porte selon la revendication 2, caractérisé en outre en ce que ladite porte externe (40) comporte une pluralité d'orifices (74), chaque orifice étant disposé en regard d'une desdites touches (66) lorsque ladite porte est appliquée sur la contre-porte.

4. Dispositif de porte selon la revendication 3, caractérisé en ce que ladite porte externe (40) comporte en outre une pluralité de prolongements de touches (80), chaque prolongement étant monté dans un desdits orifices (74), les premières extrémités desdits prolongements formant un deuxième clavier accessible de l'extérieur de la porte, les deuxièmes extrémités desdits prolongements étant aptes à actionner lesdites touches sous l'effet d'une pression exercée sur leurs dites premières extrémités lorsque ladite contre-porte est appliquée contre ladite porte externe.

5. Dispositif de porte selon l'une quelconque des revendications 2 à 4, caractérisé en ce que ladite contre-porte comporte en outre des moyens de contrôle (64) actionnables manuellement pour modifier l'effet desdites touches en fonction de la position desdits moyens de contrôle.

## Claims

1. Door device with an indicator, particularly for a machine operated by the introduction of coins, including a housing (12), an outer door (40) displaying solidity and provided with a transparent window (70, 72), an indicator device (60), members for input of instructions (66) and an electronic circuit (56, 62) capable of receiving said instructions and of controlling said indicator device to show data in response to the input of said instructions, having a first state of normal use in which said outer door is closed and a second state of maintenance in which said outer door is open in order to give access to said members for input of instructions, characterised in that it further comprises an inner door (42) separated from said outer door mounted pivotably relative to said housing and facing the inner surface of the latter door, said indicator device being arranged on the outer surface of the inner door in order to appear behind said window when the inner door is placed against said outer door, said members for input of instructions being arranged on the outer surface of the inner door.

2. Door device according to claim 1, characterised in that said members for the input of instructions include a plurality of keys (66) forming a keyboard.

3. Door device according to claim 2, further characterised in that said outer door (40) comprises a plurality of orifices (74), each orifice being arranged facing one of said keys (66) when said outer door is placed against the inner door.

4. Door device according to claim 3, characterised in that said outer door (40) further comprises a plurality of key extensions (80), each extension being mounted in one of said orifices (74), the first ends of said extensions forming a second keyboard accessible from the outside of the door, the two ends of said extensions being capable of operating said keys under the influence of a pressure applied to their said first ends when said inner door is placed against said outer door.

5. Door device according to any of claims 2 to 4, characterized in that said inner door further comprises control means (64) which can be operated manually for modifying the effect of said keys as a function of the position of said control means.

## Patentansprüche

1. Tür mit Anzeigevorrichtung, insbesondere für einen Automaten, der durch Einwurf von Geldstücken betätigt wird, bestehend aus einem Rahmen (12), einer Außentür (40), die mechanische Festigkeit besitzt und ein transparentes Fenster (70, 72) aufweist, einer Anzeigevorrichtung (60), Befehlseingabeorganen (66) sowie einer elektronischen Schaltung (56, 62), die geeignet ist, die genannten Befehle zu empfangen und die genannte Anzeigevorrichtung zu steuern, um in Reaktion auf die Eingabe der genannten Befehle Informationen erscheinen zu lassen, die einen ersten, normalen Benutzungszustand aufweist, bei dem die genannte Außentür geschlossen ist, sowie einen zweiten Wartungszustand, bei dem die genannte Außentür geöffnet ist, um die genannten Befehlseingabeorgane zugänglich zu machen,
dadurch gekennzeichnet, daß sie des weiteren eine Innentür (42) getrennt von der genannten Außentür und deren Innenseite gegenüber befindlich aufweist, die kippbar an dem genannten Rahmen befestigt ist, wobei die genannte Anzeigevorrichtung an der Außenseite der Innentür angeordnet ist, um hinter dem genannten Fenster zu erscheinen, wenn die Innentür in Anlage an die genannte Tür gebracht wird, wobei die genannten Befehlseingabeorgane an der Außenseite der Innentür angeordnet sind.

2. Tür mit Anzeigevorrichtung nach Anspruch 1,
dadurch gekennzeichnet, daß die genannten Befehlseingabeorgane aus mehreren Tasten (66) bestehen, die eine Tastatur bilden.

3. Tür mit Anzeigevorrichtung nach Anspruch 2,
dadurch gekennzeichnet, daß die genannte Außentür (40) mehrere Öffnungen (74) enthält, wobei jede Öffnung gegenüber einer der genannten Tasten (66) angeordnet ist, wenn die genannte Tür in Anlage an die Innentür gebracht ist.

4. Tür mit Anzeigevorrichtung nach Anspruch 2,
dadurch gekennzeichnet, daß die genannte Außentür (40) des weiteren mehrere Tastenverlängerungen (80) enthält, wobei jede Verlängerung in einer der genannten Öffnungen (74) eingebaut ist, wobei die ersten Enden der genannten Verlängerungen eine zweite Tastatur bilden, die von außerhalb der Tür zugänglich ist, wobei die zweiten Enden der genannten Verlängerungen geeignet sind, die genannten Tasten unter Einwirkung eines Drucks zu betätigen, der auf ihre genannten ersten Enden ausgeübt wird, wenn die genanne Innentür in Anlage an die genannte Außentür gebracht ist.

5. Tür mit Anzeigevorrichtung nach einem der Ansprüche 2 bis 4,
dadurch gekennzeichnet, daß die genannte Innentür des weiteren Steuermittel (64) aufweist, die von Hand zu betätigen sind, um die Wirkung der genannten Tasten je nach Stellung der genannten Steuermittel zu ändern.
